# EUROPÄISCHE PATENTANMELDUNG

(11) **EP 1 020 633 A1**
(43) Veröffentlichungstag der Anmeldung: **19.07.2000**
(21) Anmeldenummer: 99112494.2
(22) Anmeldetag: 01.07.1999
(51) Int. Cl.: F02M 25/07, F16K 15/02, F16K 15/18

(54) **Rückschlagventil für Abgasrückführung**

(30) Priorität: 07.07.1998 DE 19830230
(71) Anmelder: MAN NUTZFAHRZEUGE AG, 80995 München (DE)
(72) Erfinder: Möller, Heribert, Dipl.-Ing(FH), 91623 Sachsen (DE); Von Hoerner, Roland, Dipl.-Ing., 90419 Nürnberg (DE)

(57) **Zusammenfassung**

Die Erfindung bezieht sich auf ein Rückschlagventil für Abgasrückführung. Ventile zur Abgasrückführung bestehen gewöhnlich aus einem Ventilkörper 1, einem Dichtelement 3 und einem Federteller 4, sowie einem Anschlag 5 zur Begrenzung des Federweges des Dichtelements 3. Um die Abgasrückführrate steuern und das Rückschlagventil ggf. vollkommen schließen zu können wird erfindungsgemäß vorgeschlagen, daß der Anschlag 5 beweglich gestaltet wird. Der Anschlag 5 kann entweder auf einer zentrisch in Ventilkörper 1 angeordneten Spindel 9 mittels eines Nockens 8 axial verschoben werden, so daß die Öffnungen 2 teilweise oder auch ganz geschlossen werden. Eine andere Ausführungsform sieht nach Fig. 3 vor, daß das Dichtelement 3 platten- oder zungenförmig ausgebildet ist, wobei es so vorgespannt ist, daß es ohne Druckeinwirkung der Ladeluft stets am Nocken 8 anliegt.

## Beschreibung

Zur Rückführung von Abgas bei Dieselmotoren ist es bekannt, Flatterventile vorzusehen, welche die Eigenschaften besitzen bei Druckspitzen im Abgassystem einen Teil des Abgases in das Ansaugsystem zurückzuführen. Zur Steuerung der Rückführrate und zur Abschaltung der Abgasrückführung bei Motor-Bremsbetrieb ist ein zweites in Reihe geschaltetes Ventil erforderlich. Die Reihenschaltung zweier Ventile erfordert einen kostspieligen baulichen Aufwand und ein entsprechendes Bauvolumen. ( DE 195 21 573 A1)

Der Erfindung liegt die Aufgabe zugrunde, den baulichen Aufwand für eine geregelte Abgasrückführung und eine Abschaltung der Abgasrückführung im Motor-Bremsbetrieb so gering als möglich zu halten.

Erfindungsgemäß wird diese Aufgabe entsprechend den kennzeichnenden Merkmalen des Patentanspruches 1 gelöst.

Durch die axiale Verschiebbarkeit des Anschlages für das Dichtelement ist es möglich, den wirksamen Ventilquerschnitt so zu variieren, daß die Rückführraten für das Abgas geregelt werden kann. Das Dichtelement kann darüber hinaus die Funktion einer Absperrung bei Motor-Bremsbetrieb übernehmen. Da das erfindungsgemäße Rückschlagventil multifunktionell ist, wird erheblich an Baukosten und Bauvolumen gespart.

Eine vorteilhafte Weiterbildung des Betätigungselements kann Anspruch 2 entnommen werden. Durch den Nocken läßt sich der wirksame Ventilquerschnitt mit minimalem baulichen Aufwand regeln.

Eine vorteilhafte Ausgestaltung des beweglichen Anschlages kann Anspruch 3 entnommen werden. Der Anschlag läßt sich durch den Nocken axial verschieben und gestattet die Regelung des Ventilquerschnittes bis hin zur völligen Absperrung.

Eine weitere vorteilhafte Möglichkeit zur Regelung des Ventilquerschnitts läßt sich Anspruch 4 entnehmen. Da das Dichtelement als elastische Zunge oder Platte ausgeführt ist welche unmittelbar durch den Nocken geregelt ist wird eine kostengüstige Lösung erreicht.

Ausführungsbeispiele eines erfindungsgemäßen Rückschlagventils sind an Hand von Zeichnungen dargestellt. Es zeigt:
- Fig. 1: einen Schnitt I-I durch ein Rückschlagventil mit topfförmigem Anschlag
- Fig. 2: eine Draufsicht auf einen Ventilkörper des Rückschlagventils
- Fig. 3: einen Längsschnitt durch ein Rückschlagventil mit elastischer Zunge und Nocken zur Regelung

Figur 1 zeigt im Schnitt I-I ein erfindungsgemäßes Rückschlagventil für eine Abgasrückführung. Das Rückschlagventil besteht im wesentlichen aus dem Ventilkörper 1 mit Öffnungen 2, einem Dichtelement 3, einem Federteller 4 und einem Anschlag 5. Erfindungsgemäß ist der Anschlag 5 axial längs einer Spindel 9 verschiebbar, so daß die Bewegung des Dichtelements 3 begrenzt werden kann. Im dargestellten Ausführungsbeispiel wird der Anschlag 5 gegen die rückstellende Kraft einer Schraubenfeder 6 durch das Zusammenwirken mit einem Betätigungselement 7 in Form eines Nockens 8 bewegt. Die Drehung des Nockens 8 kann in einer hier nicht näher dargestellten Weise durch eine mit dem Nocken 8 drehfest verbundene Kurbel und einen Zylinder bewerkstelligt werden.

Figur 2 zeigt in Draufsicht den Ventilkörper 1 mit Öffnungen 2.

Das erfindungsgemäße Rückschlagventil ist multifunktionell einsetzbar.

Bei oberster Stellung des Anschlages 5 ist das Ventil in Schließstellung, indem das Dichtelement 3 die Öffnungen 2 gänzlich verschließt. Das Ventil erfüllt damit die Funktion einer Drossel bei Motor-Bremsbetrieb.

Soll nun ein Teil des Abgases rückgeführt werden, so wird der Anschlag 5 nach unten bewegt, so daß das Dichtelement um einen vorgegebenen Hub H öffnen kann. (Fig. 1) Das Ventil erfüllt also auch die Funktion einer geregelten Abgasrückführung.

Eine weitere vorteilhafte Ausgestaltung des Rückschlagventils ist der Figur 3 entnehmbar. Das Dichtelement 3 ist hier als eine Platte oder Zunge ausgebildet, die in sich elastisch ist und die ohne Druckbeaufschlagung durch Ladeluft stets am Nocken 8 anliegt. Zur Erhöhung der Festigkeit kann die Platte oder Zunge mit einer Verstärkungsplatte 11 versehen sein. Die Strömungsrichtung des Abgases ist durch einen Pfeil angedeutet. Bei auftretenden Druckspitzen des Abgases öffnet das durch den Ladeluftdruck in Schließstellung gehaltene Dichtelement 3 bis es gegen den Nocken 8 schlägt und führt einen Teil des Abgases in die Ladeluftleitung 10 zurück. Der Hub kann durch den Nocken 8 gesteuert werden. Bei Bedarf kann das Dichtelement 3 vollkommen in Schließstellung gebracht werden, so daß ein besonderes Absperrventil entfallen kann.

Durch die erfindungsgemäße Ausführung des Rückschlagventils werden zwei komplette, in Reihe geschaltete Ventile durch ein einziges Ventil ersetzt. Neben Kosten wird auch viel an Bauraum eingespart.

Ferner wird eine wesentliche Verbesserung der Strömungsverhältnisse erreicht, da nach dem Stand der Technik der Querschnitt der dem Rückschlagventil nachgeschalteten Drossel wesentlich kleiner ist. Eine derartige Verengung ist immer mit Druckverlusten verbunden. Durch die erfindungsgemäße bauliche Vereinigung der Funktionen wird dieser Druckverlust umgangen.

## Patentansprüche

1. Rückschlagventil für Abgasrückführung, bestehend aus Ventilkörper, Dichtelement, Federteller und Anschlag zur Begrenzung der Öffnung des Dichtelements, dadurch gekennzeichnet, daß das Rückschlagventil durch einen beweglichen Anschlag (5) und ein steuerbares Betätigungselement (7) derart ergänzt wird, daß es auch als Absperrventil fungiert.

2. Rückschlagventil nach Anspruch 1, dadurch gekennzeichnet, daß das Betätigungselement 7 als ein Nocken 8 ausgebildet ist, welcher auf den Anschlag 5 einwirkt und daß der Nocken 8 beispielsweise durch Kurbel und Zylinder betätigt wird.

3. Rückschlagventil nach den Ansprüchen 1 und 2, dadurch gekennzeichnet, daß der Anschlag (5) topfförmig ausgebildet und längs einer zentral angeordneten Spindel (9) verschiebbar ist, und daß die Rückstellung des Anschlages 5 durch eine Schraubenfeder (6) erfolgt.

4. Rückschlagventil nach den Ansprüchen 1 und 2, dadurch gekennzeichnet, daß den Anschlag (5) das als Nocken (8) ausgebildete Betätigungselement (7) selbst bildet, und daß das Dichtelement (3) platten- oder zungenförmig ausgebildet ist, derart, daß das Dichtelement (3) infolge seiner Elastizität so vorgespannt ist, daß es ohne Druckeinwirkung der Ladeluft stets am Nocken (8) anliegt.
